# EUROPÄISCHE PATENTANMELDUNG

(11) **EP 2 853 685 A1**
(43) Veröffentlichungstag der Anmeldung: **01.04.2015**
(21) Anmeldenummer: 13185947.2
(22) Anmeldetag: 25.09.2013
(51) Int. Cl.: F01D 5/14, F01D 11/08, F01D 21/00

(54) **Einsatzelement und Gasturbine**

(71) Anmelder: Siemens Aktiengesellschaft, 80333 München (DE)
(72) Erfinder: Ahmad, Fathi, 41564 Kaarst (DE); Händler, Michael, 40699 Erkrath (DE); Kampka, Kevin, 45478 Mülheim a. d. Ruhr (DE); Kowalski, Christian, 46147 Oberhausen (DE); Kowalzik, Christian, 45276 Essen (DE); Kurt, Nihal, 40231 Düsseldorf (DE); Schmitt, Stefan, 45481 Mülheim an der Ruhr (DE); Schröder, Peter, 45307 Essen (DE)

(57) **Zusammenfassung**

Die Erfindung betrifft ein Einsatzelement (14) zur Befestigung an einem Ringsegment (13) einer Turbine (11) einer Gasturbine (10). Das Ringsegment (13) ist dabei für einen Betrieb mit einer ein Deckband aufweisenden Laufschaufelreihe ausgebildet. Das Einsatzelement (14) weist eine konkav geformte Vorderseite (15) und eine Rückseite (16) mit zumindest einer Ausformung (17, 18) zur Positionierung an dem Ringsegment (13) auf. Zudem wird eine Gasturbine (10) mit dem Einsatzelement (14) beansprucht.

## Beschreibung

Die vorliegende Erfindung betrifft ein Einsatzelement zur Befestigung an einem Ringsegment einer Turbine einer Gasturbine, welches für einen Betrieb mit einer ein Deckband aufweisenden Laufschaufelreihe ausgebildet ist. Zudem betrifft die vorliegende Erfindung eine Gasturbine.

Es ist bekannt und weit verbreitet, dass Laufschaufelreihen von Turbinen von Gasturbinen am oberen Ende der Schaufelblätter ein sogenanntes Deckband aufweisen.

Durch das Deckband ist es bei Eingriffen an der Laufschaufelreihe, die beispielsweise zu Instandhaltungs- oder Erprobungszwecken erfolgen, notwendig, ein sogenanntes Cover-Lift, also ein Abheben des kompletten oberen Gehäuseteils, vorzunehmen. Ein Cover-Lift ist mit großem Aufwand verbunden.

Der vorliegenden Erfindung liegt die Aufgabe zugrunde, diese Nachteile zu beheben und ein Einsatzelement bereitzustellen, mit dem es möglich ist, eine Laufschaufelreihe ohne Deckband in der Gasturbine zu betreiben.

Gelöst wird diese Aufgabe mit einem Einsatzelement nach Anspruch 1 sowie einer Gasturbine nach Anspruch 5. Vorteilhafte Weiterbildungen der Erfindung sind in den Unteransprüchen angegeben und in der Beschreibung beschrieben.

Das erfindungsgemäße Einsatzelement zur Befestigung an einem Ringsegment einer Turbine einer Gasturbine weist eine konkav geformte Vorderseite und eine Rückseite mit zumindest einer Ausformung zur Positionierung an dem Ringsegment auf. Das Ringsegment ist dabei für einen Betrieb mit einer ein Deckband aufweisenden Laufschaufelreihe ausgebildet.

Mit dieser Anordnung ist es vorteilhaft ermöglicht eine Gasturbine von einem Betrieb mit einer Laufschaufelreihe mit Deckband auf einen Betrieb mit einer Laufschaufelreihe ohne Deckband umzurüsten. Eine wesentlich aufwändigere Neuanfertigung eines passenden Ringsegments kann erspart bleiben.

In einer vorteilhaften Ausgestaltung des erfindungsgemäßen Einsatzelements weist das Einsatzelement zumindest einen von der Vorderseite zu einer Oberseite verlaufenden Kanal auf.

Damit kann das Einsatzelement mit entsprechenden Schrauben oder Bolzen in einfacher Weise an dem Ringsegment befestigt werden.

In einer weiteren vorteilhaften Ausgestaltung des erfindungsgemäßen Einsatzelements weist das Einsatzelement zumindest eine koaxial zum Kanal angeordnete Senkung an der Vorderseite auf.

Die Befestigungsmittel, insbesondere der Kopf einer Schraube, kann dadurch in der Kontur des Einsatzelements versenkt werden.

In einer weiteren vorteilhaften Ausgestaltung des erfindungsgemäßen Einsatzelements weist das Einsatzelement eine obere Ausformung und eine untere Ausformung auf.

Die Ausformungen dienen einer einfacheren, schnelleren und genaueren Positionierung des Einsatzelements vor einem befestigen des Einsatzelements an dem Ringsegment. Die Montage ist dadurch vereinfacht und mit weniger Aufwand möglich.

Das Einsatzelement ist bevorzugt in eine Gasturbine integriert. Die erfindungsgemäße Gasturbine umfasst eine Turbine mit einer Laufschaufelreihe und einem um die Laufschaufelreihe herum angeordneten Ringsegment. Das Ringsegment ist für einen Betrieb mit einer ein Deckband aufweisenden Laufschaufelreihe ausgebildet. Das Einsatzelement ist an dem Ringsegment befestigt.

Damit ist vorteilhaft eine Gasturbine bereitgestellt, die für einen Betrieb mit einer Laufschaufelreihe ohne Deckband geeignet ist. Bei einem Austausch der Laufschaufeln braucht nicht das obere Gehäuse der Gasturbine abgehoben zu werden (Cover-Lift). Ein Zugang von der Auslassseite her genügt. Die erfindungsgemäße Gasturbine eignet sich damit insbesondere für Versuchszwecke, bei denen häufiger Änderungen an den Schaufelblättern vorgenommen werden. Mit der vorliegenden Gasturbine könne diese Versuche erheblich schneller aufgebaut und durchgeführt werden.

Zudem kann die erfindungsgemäße Gasturbine in einfacher Weise für den Betrieb mit einer Laufschaufelreihe mit Deckband umgerüstet werden, indem das zumindest eine Einsatzelement vom Ringsegment entfernt wird.

Ausführungsbeispiele der Erfindung werden anhand der Zeichnungen und der nachfolgenden Beschreibung näher erläutert. Es zeigen:
- Figur 1: eine erfindungsgemäße Gasturbine,
- Figur 2: ein Detail der erfindungsgemäßen Gasturbine und
- Figur 3: ein erfindungsgemäßes Einsatzelement.

In der Figur 1 ist eine erfindungsgemäße Gasturbine 10 in einer beispielhaften Ausgestaltung skizziert. Die Gasturbine 10 umfasst erfindungsgemäß eine Turbine 11 in der wenigstens eine Laufschaufelreihe 12 angeordnet ist. Um diese Laufschaufelreihe 12 herum ist erfindungsgemäß ein Ringsegment 13 angeordnet. Die Laufschaufelreihe 12 ist um eine Rotationsachse 20 drehbar angeordnet.

Bei der Laufschaufelreihe 12 handelt es sich insbesondere um die stromabwärts der anderen Laufschaufelreihen gelegene. In der Figur 1 ist die entsprechende Laufschaufelreihe 12 die vierte Laufschaufelreihe der Turbine 11 der Gasturbine 10.

Die erfindungsgemäße Gasturbine 10 weist wenigstens ein an dem Ringsegment 13 befestigtes Einsatzelement 14 auf. In der Figur 2 ist die Anordnung des Einsatzelements 14 in dem Ringsegment in einer beispielhaften Ausgestaltung in einer Schnittdarstellung skizziert.

Das Einsatzelement 14 deckt eine Aussparung 23 in dem Ringsegment 13 ab. Diese Aussparung 23 besitzt das Ringsegment 13 für den Betrieb der Gasturbine 10 mit einer Laufschaufelreihe, die ein Deckband aufweist. Um beispielsweise in einer Erprobungsphase nicht die gesamte obere Gehäusehälfte der Gasturbine abnehmen zu müssen (Cover-Lift) ist es vorteilhaft, die Laufschaufelreihe 12 ohne Deckband zu verwenden. Mittels des erfindungsgemäßen Einsatzelements 14 kann das Ringsegment 13 an die Laufschaufelreihe 12, die kein Deckband aufweist, angepasst werden.

Das in der Figur 3 in einer Einzelansicht gezeigte Einsatzelement 14 umfasst erfindungsgemäß eine konkav geformte Vorderseite 15 und eine Rückseite 16. An der Rückseite 16 weist das erfindungsgemäße Einsatzelement 14 zumindest eine Ausformung 17, 18 zur Positionierung an dem Ringsegment 13 auf.

In der gezeigten Ausgestaltung umfasst das Einsatzelement 14 eine obere Ausformung 17 und zwei untere Ausformungen 18. Mit den unteren Ausformungen 18 kann das Einsatzelement 14 in einem ersten Montageschritt M1 in einen Hinterschnitt 24 des Ringsegments 13 geschoben werden. Anschließend kann das Einsatzelement 14 in einem zweiten Montageschritt M2 an das Ringsegment 13 geklappt werden. Mit der oberen Ausformung 17 ist das Einsatzelement 14 dann in seiner Montageposition positioniert. Das gezeigte Einsatzelement 14 weist zwei von der Vorderseite 15 zu einer Oberseite 22 verlaufende Kanäle 21 auf. In einem dritten Montageschritt M3 kann das Einsatzelement 14 nun mit dem Ringsegment 13 verschraubt werden. Die Mittel zum Verschrauben werden dabei durch die Kanäle 21 geführt. Das Einsatzelement 14 ist nach nur drei Montageschritten fest mit dem Ringsegment 13 verbunden. Das Einsatzelement 14 schließt in montiertem Zustand bevorzugt bündig mit dem Ringsegment 13 ab.

Die Vorderseite 15 des erfindungsgemäßen Einsatzelements 14 ist konkav ausgeführt und damit dem um die Laufschaufelreihe 12 herum angeordneten Ringsegment 13 angepasst. Das gezeigte Einsatzelement 14 weist an der Vorderseite 15 jeweils eine Senkung 19 je Kanal 21 auf. Die Senkungen 19 sind jeweils koaxial zu den Kanälen 21 angeordnet.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Einsatzelement (14) zur Befestigung an einem Ringsegment (13) einer Turbine (11) einer Gasturbine (10), welches für einen Betrieb mit einer ein Deckband aufweisenden Laufschaufelreihe ausgebildet ist,
wobei das Einsatzelement (14) eine konkav geformte Vorderseite (15) und eine Rückseite (16) mit zumindest einer Ausformung (17, 18) zur Positionierung an dem Ringsegment (13) aufweist.

2. Einsatzelement (14) nach Anspruch 1,
wobei das Einsatzelement (14) zumindest einen von der Vorderseite (15) zu einer Oberseite (22) verlaufenden Kanal (21) aufweist.

3. Einsatzelement (14) nach Anspruch 1,
wobei das Einsatzelement (14) zumindest eine koaxial zum Kanal (21) angeordnete Senkung (19) an der Vorderseite (15) aufweist.

4. Einsatzelement (14) nach einem der Ansprüche 1 bis 3,
wobei das Einsatzelement (14) eine obere Ausformung (17) und eine untere Ausformung (18) aufweist.

5. Gasturbine (10) mit einer eine Laufschaufelreihe (12) und ein um die Laufschaufelreihe (12) herum angeordnetes Ringsegment (13) aufweisenden Turbine (11),
wobei das Ringsegment (13) für einen Betrieb mit einer ein Deckband aufweisenden Laufschaufelreihe ausgebildet ist,
wobei die Gasturbine (10) zumindest ein an dem Ringsegment (13) befestigtes Einsatzelement (14) nach einem der Ansprüche 1 bis 4 aufweist.
